# FASCICULE DE BREVET EUROPEEN

(11) **EP 0 096 624 B1**
(45) Date de publication et mention de la délivrance du brevet: **14.08.1985**
(21) Numéro de dépôt: 83401067.0
(22) Date de dépôt: 26.05.1983
(51) Int. Cl.: F01D 17/14, F02B 37/00

(54) **Dispositif de suralimentation pour moteur à combustion interne**
Turbolader für eine Brennkraftmaschine
Turbo charger for an internal-combustion engine

(30) Priorité: 03.06.1982 FR 8209652
(43) Date de publication de la demande: 21.12.1983
(73) Titulaire: AUTOMOBILES PEUGEOT, 75116 Paris (FR); AUTOMOBILES CITROEN, 92200 Neuilly-sur-Seine (FR)
(72) Inventeur: Sedille, Marcel, F-75016 Paris (FR); Le Creurer, Maurice, F-95150 Taverny (FR)
(74) Mandataire: Moncheny, Michel

## Description

L'invention se rapporte à un dispositif permettant d'assurer la suralimentation d'un moteur à combustion interne au moyen d'un turbo-compresseur unique.

Dans les moteurs à combustion interne à quatre cylindres suralimentés par un turbo-compresseur unique à roue radiale, raccordé sur un collecteur unique d'échappement, il est bien connu qu'il existe une difficulté de vidange des fonds de cylindres, en particulier aux vitesses élevées.

Ce phénomène peut s'expliquer de la manière suivante: lorsque le piston d'un cylindre est au voisinage de son point mort haut et que commence la phase d'admission, le cylindre suivant dans l'ordre d'allumage est déjà en cours de vidange, du fait de l'avance habituelle de l'ouverture de sa soupape d'échappement, et la bouffée d'échappement provoque une remontée de pression, dans l'ensemble du collecteur des gaz. Cette pointe de pression qui se fait sentir alors que la soupape d'échappement du cylindre considéré est encore ouverte, provoque un contre-balayage qui est dommageable à son remplissage et qui accentue les contraintes thermiques, limitant ainsi une utilisation plus intensive du moteur.

On connaît déjà plusieurs solutions qui permettent de remédier à cet inconvénient.

On peut, par exemple, utiliser deux turbocompresseurs séparés, dans chacun desquels débite un groupe de cylindres suffisamment espacés les uns des autres dans l'ordre d'allumage. Cette solution a l'inconvénient d'être chère et de conduire à un mauvais rendement moyen de la turbine qui n'est pas alimentée pendant une partie du temps, par exemple à peu près la moitié du temps avec un moteur à quatre cylindres.

On peut aussi utiliser une turbine unique à double volute, chaque volute étant alimentée comme dans le cas précédent. Cette solution ne donne pas pleinement satisfaction car elle ne permet pas une baisse suffisante de pression dans la volute non alimentée lors de la pointe dans la volute alimentée. D'autre part, l'encombrement d'une turbine à deux volutes est plus important que l'encombrement d'une turbine à volute unique.

On a également utilisé un «convertisseur de bouffées », ou « pulse converter», composé de deux tuyères alimentées successivement par des cylindres convenablement décalés dans l'ordre d'allumage et suivies d'un conduit formant éventuellement diffuseur, raccordé sur l'entrée d'une turbine unique. Si la section des tuyères est suffisamment réduite, on peut obtenir dans le collecteur non alimenté une baisse de pression satisfaisante, mais cet agencement présente le double inconvénient de provoquer une perte d'énergie dans les tuyères et de n'être efficace que dans des limites étroites de régime du moteur, ce qui fait qu'il est inadapté aux applications automobiles.

Le brevet DE-A No 2143696 décrit un tel convertisseur de bouffées, à section réglable, comportant une volute dont l'entrée, prolongée vers l'amont, est divisée en deux conduits munis chacun d'un volet de réglage. La section de la turbine proprement dite demeure cependant fixe. De plus, dans cet agencement antérieur, le volet est disposé de telle façon que les gaz sont projetés vers l'extérieur de la volute où il est bien connu que les vitesses sont normalement plus faibles qu'au voisinage immédiat de la roue. Il se produit donc une explosion de la veine à la sortie des sections rétrécies du convertisseur de bouffées et une perte de rendement importante. L'invention se propose d'apporter une solution plus efficace au problème exposé ci-dessus et de fournir un dispositif de suralimentation qui soit satisfaisant pour tous les régimes de fonctionnement du moteur.

Elle s'applique à un dispositif de suralimentation pour moteur à combustion interne comprenant un turbo-compresseur dont la turbine comporte une volute apte à être raccordée à deux tubulures reliées chacune aux échappements d'un groupe de cylindres du moteur, l'entrée de la volute étant divisée par une cloison en deux conduits qui sont aptes à prolonger les deux tubulures et qui sont munis chacun d'un organe de réglage. Ce dispositif est caractérisé en ce que lesdits organes de réglage sont constitués par deux prolongements d'un volet de réglage comportant une surface concave qui constitue une paroi mobile de la volute.

Suivant d'autres caractéristiques:
- la cloison est formée par une toile de section transversale triangulaire dont la pointe est dirigée vers l'aval de la volute;
- le volet articulé sur le corps de la turbine autour d'un axe comporte au moins une surface cylindrique de section circulaire centrée sur cet axe, coopérant avec une surface conjuguée ménagée dans le corps de la turbine;
- il est prévu deux jeux de surfaces conjuguées, respectivement amont et aval.

L'invention a également pour objet un moteur suralimenté équipé d'un tel dispositif.

Un exemple de réalisation fait l'objet de la description qui suit, en référence aux dessins joints dans lesquels:
la fig. 1 est une coupe suivant un plan perpendiculaire à son axe de rotation, d'une turbine agencée selon l'invention;
la fig. 2 est un schéma de raccordement sur un moteur, avec coupe partielle selon fa ligne 2-2 de la fig. 1 ;
la fig. 3 est une coupe selon la ligne 3-3 de la fig. 1.

On a représenté schématiquement sur la fig. 2 un moteur M à combustion interne comportant quatre cylindres 1, 2, 3 et 4 et, en partie, un turbo-compresseur C.

Les gaz d'échappement du moteur sont canalisés vers deux tubulures 5 et 6 alimentées par des cylindres différents convenablement choisis dans l'ordre d'allumage de manière que, pour chaque tubulure, les cylindres qui s'y raccordent soient décalés d'un angle d'au moins 220° mesurés sur le vilebrequin du moteur. Dans le cas représenté d'un moteur à quatre cylindres dont l'ordre d'allumage est 1, 3, 4, 2, la tubulure 5 est raccordée sur les cylindres 1 et 4, tandis que la tubulure 6 est raccordée sur les cylindres 2 et 3.

Les tubulures 5 et 6 sont reliées à une turbine radiale 7 dont le corps 8 délimite une volute 8a dans laquelle tourne une roue 9 qui entraîne un compresseur non représenté.

L'entrée de la volute 8a est divisée, par une toile 10, en deux conduits 11, 12, qui constituent des prolongements des tubulures 5 et 6, respectivement. La toile 1 0 a une section transversale à peu près triangulaire et se termine, vers l'aval, par une arête 13 qui se situe en amont par rapport à une section S de la volute 8a passant par son bec théorique 14, de manière que la volute puisse être remplie convenablement à partir du jet de gaz provenant de chacune des tubulures 5 et 6.

Un volet 15, reçu dans un logement latéral 8^{b} du corps 8, est articulé sur ce corps autour d'un axe 16. Il comporte une surface 17, de préférence concave, qui constitue une paroi mobile de la volute permettant de régler sa section d'entrée en fonction des conditions par tout moyen connu, par exemple à l'aide d'une tige 15a d'axe Y ou à l'aide d'un levier agissant directement sur l'axe 16.

Le volet 15 comporte deux prolongements 18, 19 pénétrant respectivement à l'intérieur des conduits 11 et 12. Ces prolongements 18, 19 sont séparés par une fente 20 laissant le passage pour la toile 10 qui se prolonge latéralement en 1 Oa dans le logement 8^{b}. Ils sont terminés, chacun, par une surface cylindrique 21 de section circulaire centrée sur l'axe 16 et coopérant avec une surface conjuguée 22 formée dans le logement 8^{b}, afin d'assurer une étanchéité au moins approximative vers l'amont du volet. De même, une étanchéité au moins approximative est assurée vers l'aval du volet, par coopération entre deux surfaces 23, 24, centrées sur l'axe 16 et formées respectivement sur le volet 15 et dans la volute 8a.

Grâce à l'agencement qui vient d'être décrit, on peut, à l'aide d'une seule pièce actionnée par un seul mécanisme, régler à la fois la section d'entrée de la volute 8a et les sections d'arrivée des gaz dans les tubulures 5 et 6, à leur débouché dans la volute.

De cette façon, les sections terminales des tubulures 5 et 6 et la section d'entrée de la volute 8a sont constamment adaptées au débit des gaz d'échappement. On peut ainsi, pour tous les régimes du moteur, obtenir, d'une part, une baisse de pression suffisamment réduite dans celle 5 ou 6 des tubulures qui n'est pas alimentée en gaz d'échappement, ce qui évite l'inconvénient du contre-balayage dans les cylindres, et, d'autre part, un bon rendement de la turbine quel que soit le débit des gaz, ce qui permet, notamment, d'améliorer la suralimentation à bas régime. Il s'ensuit qu'il devient inutile de prévoir une soupape de by pass, tandis qu'une telle soupape est indispensable, habituellement, pour évacuer les gaz en excès lorsque la vitesse du moteur devient importante. Avec l'agencement de l'invention, tous les gaz travaillant dans la turbine, il en résulte un meilleur rendement général.

Par ailleurs, l'énergie cinétique des jets de gaz au débouché des conduits 5 et 6 peut être aussi élevée que nécessaire, sans qu'il en résulte de perte sensible, puisque cette énergie est directement utilisée dans la roue 9 et que les gaz sont toujours dirigés au plus près de la roue.

Il va de soi que l'invention s'applique de la même façon si le volet 15 est suivi vers l'aval, ainsi qu'il est connu, par un ou plusieurs autres volets mobiles destinés à allonger la zone de la volute sur laquelle se fait le réglage de la section.

## Revendications

1. Dispositif de suralimentation pour moteur à combustion interne (M), comprenant un turbo-compresseur (C) dont la turbine comporte une volute (8a) apte à être raccordée à deux tubulures (5, 6) reliées chacune aux échappements d'un groupe de cylindre du moteur, l'entrée de la volute étant divisée, par une cloison (10), en deux conduits (11, 12) qui sont aptes à prolonger les deux tubulures etqui sont munis chacun d'un organe de réglage (18, 19), caractérisé en ce que lesdits organes de réglage (18, 19) sont constitués par deux prolongements d'un volet de réglage (15) comportant une surface concave (17) qui constitue une paroi mobile de la volute (8a).

2. Dispositif de suralimentation suivant la revendication 1, caractérisé en ce que la cloison (10) est formée par une toile de section transversale triangulaire dont la pointe (13) est dirigée vers l'aval de la volute (8a).

3. Dispositif de suralimentation suivant la revendication 1, caractérisé en ce que la cloison (10) comporte un prolongement latéral (10a) qui s'étend dans un logement (8^{b}) recevant le volet (15) en position escamotée.

4. Dispositif de suralimentation suivant l'une quelconque des revendications 1 à 3, caractérisé en ce que, comme connu en soi, le volet (15) est articulé sur le corps de la turbine autour d'un axe (16) et il comporte au moins une surface cylindrique (21, 23) de section circulaire centrée sur cet axe (16), coopérant avec une surface conjuguée (22, 24) ménagée dans le corps de la turbine.

5. Dispositif de suralimentation suivant la revendication 4, caractérisé en ce qu'il est prévu deux jeux de surfaces conjuguées, respectivement amont (21, 22) et aval (23, 24).

6. Moteur à combustion interne à suralimentation par turbo-compresseur, caractérisé en ce qu'il est équipé d'un dispositif suivant l'une quelconque des revendications 1 à 5.

## Patentansprüche

1. Aufladevorrichtung für einen Verbrennungsmotor (M), mit einem Turbolader (C), dessen Turbine eine Schnecke (8a) aufweist, welche an zwei Rohrstutzen (5, 6) anschliessbar ist, von denen jeder mit den Auslässen einer Zylindergruppe des Motors verbunden ist, wobei der Eingang der Schnecke durch eine Trennwand (10) in zwei Kanäle (11,12) unterteilt ist, welche für eine Verlängerung der beiden Rohrstutzen eingerichtet sind und jeweils mit einem Regulierelement (18, 19) versehen sind, dadurch gekennzeichnet, dass die Regulierelemente (18, 19) durch zwei Fortsätze einer Drosselklappe (15) gebildet sind, welche eine konkave Oberfläche (17) aufweist, die eine bewegliche Wand der Schnecke (8a) bildet.

2. Aufladevorrichtung nach Anspruch 1, dadurch gekennzeichnet, dass die Trennwand (10) durch ein Segel mit dreieckigem Querschnitt gebildet ist, dessen Spitze (13) in Strömungsrichtung der Schnecke (8a) gerichtet ist.

3. Aufladevorrichtung nach Anspruch 1, dadurch gekennzeichnet, dass die Trennwand (10) eine seitliche Verlängerung (1 Oa) aufweist, welche sich in einen die Klappe (15) in der zurückgezogenen Stellung aufnehmenden Sitz (8^{b}) erstreckt.

4. Aufladevorrichtung nach irgendeinem der Ansprüche 1 bis 3, dadurch gekennzeichnet, dass in an sich bekannter Weise die Klappe (15) am Körper der Turbine um eine Achse (16) schwenkbar angebracht ist und wenigstens eine zylindrische Fläche (21, 23) mit kreisförmigem Querschnitt und Zentrierung auf diese Achse (16) aufweist, welche mit einer konjugierten Fläche (22, 24) zusammenwirkt, die im Körper der Turbine ausgespart ist.

5. Aufladevorrichtung nach Anspruch 4, dadurch gekennzeichnet, dass zwei Sätze konjugierter Flächen stromauf (21, 22) bzw. stromab (23, 24) vorgesehen sind.

6. Durch Turbolader aufgeladener Verbrennungsmotor, dadurch gekennzeichnet, dass er mit einer Vorrichtung nach irgendeinem der Ansprüche 1 bis 5 versehen ist.

## Claims

1. A supercharger device for an internal combustion engine (M), comprising a turbocompressor (C) whose turbine includes a scroll (8a) adapted to be connected to two pipes (5, 6), each connected to the exhausts of a cylinder group of the engine, the inlet of the scroll being divided by a partition (10) into two conduits (11, 12) which are adapted to extend the two pipes and are each provided with a regulating means (18, 19), characterised in that said regulating means (18, 19) comprise two extensions of a regulating flap (15) which has a concave surface (17) constituting a movable wall of the scroll (8a).

2. A device according to Claim 1, characterised in that the partition (10) is formed by a web having a triangular cross-sectional shape and a point (13) which points in the downstream direction of the scroll (8a).

3. A device according to Claim 1, characterised in that the partition (10) comprises a lateral extension (1 Oa) which extends in a cavity (8^{b}) receiving the flap (15) in the retracted position of the flap.

4. A device according to any one of the Claims 1 to 3, characterised in that the flap (15) is in the known manner mounted on the body of the turbine to pivot about an axis (16) and it has at least one cylindrical surface (21, 23) having a circular section and centered on said axis (16) and cooperating with a conjugate surface (22, 24) formed in the body of the turbine.

5. A device according to Claim 4, characterised in that it comprises two respectively upstream (21, 22) and downstream (23, 24) sets of conjugate surfaces.

6. An internal combustion engine supercharged by means of a turbocompressor, characterised in that it is provided with a device according to any one of the Claims 1 to 5.
